# FASCICULE DE BREVET EUROPEEN

(11) **EP 1 907 754 B1**
(45) Date de publication et mention de la délivrance du brevet: **23.10.2013**
(21) Numéro de dépôt: 06794220.1
(22) Date de dépôt: 26.07.2006
(51) Int. Cl.: F23D 14/64, F23G 7/06, F23C 6/04

(54) **PROCÉDÉ ET INSTALLATION DE COMBUSTION DE GAZ COMBUSTIBLE PAUVRE, SANS SOUTIEN, À L'AIDE D'UN BRÛLEUR ET BRÛLEUR ASSOCIÉ**
VERFAHREN UND ANLAGE FÜR TRÄGERLOSE MAGERE KRAFTSTOFF-GAS-VERBRENNUNG UNTER VERWENDUNG EINES BRENNERS UND ZUGEHÖRIGER BRENNER
METHOD AND INSTALLATION FOR UNSUPPORTED LEAN FUEL GAS COMBUSTION, USING A BURNER AND RELATED BURNER

(30) Priorité: 26.07.2005 FR 0507964
(43) Date de publication de la demande: 09.04.2008
(73) Titulaire: Optimise Société à Responsabilité Limitée, 13200 Arles (FR)
(72) Inventeur: DIEULOUFET, Jean-Claude, F-13280 Raphele les Arles (FR)
(74) Mandataire: Marek, Pierre
(86) Numéro de dépôt international: PCT/FR2006/001821
(87) Numéro de publication internationale: WO 2007/012755

(56) Documents cités:
- EP-A- 0 178 198
- GB-A- 2 259 978
- US-A- 4 257 762
- US-A- 4 281 983
- US-A- 6 019 595
- US-B1- 6 263 676
- US-B1- 6 733 278
- PATENT ABSTRACTS OF JAPAN vol. 014, no. 198 (M-0965), 23 avril 1990 (1990-04-23) -& JP 02 040417 A (CENTRAL RES INST OF ELECTRIC POWER IND; others: 01), 9 février 1990 (1990-02-09)
- PATENT ABSTRACTS OF JAPAN vol. 009, no. 235 (M-415), 21 septembre 1985 (1985-09-21) -& JP 60 091126 A (BABCOCK HITACHI KK), 22 mai 1985 (1985-05-22)

## Description

L'invention concerne un procédé pour réaliser la combustion d'un gaz combustible pauvre sans flamme auxiliaire de soutien, à l'aide d'un brûleur comprenant un nez de combustion sur un axe central, dans lequel on crée un mélange de gaz combustible et d'air de combustion en rotation autour de l'axe central, devant le nez de combustion.

Elle concerne également une structure de brûleur, notamment de grande puissance, pour la mise en oeuvre du procédé et toute installation de combustion de gaz utilisant ce brûleur.

L'invention trouve application, en particulier, dans les différentes installations suivantes :
- Chaudières à gaz de très faibles pouvoirs calorifiques, gaz de récupération (gaz de haut fourneau....), bio-gaz et gaz de décharges, gaz provenant de divers procédés;
- Tours de brûlages et torchères de gaz pauvres, résiduels et bio-gaz;
- Fours et étuves de chauffages et séchages de matériaux et produits divers;
- Fours et dispositifs de séchages et traitements de boues résiduelles de procédés divers;
- Installation de brûlage de composés organiques volatils "COV". Ces composés sont issus de séchages ou de cuissons dans différents procédés; ce sont souvent des vapeurs de solvants ou d'huiles et se trouvent sous des concentrations très faibles (quelques % à quelques ppm ou traces) dans des gaz vecteurs neutres ou dans de l'air. Ils peuvent être bloqués par des filtres dédiés ou détruits par voies thermiques. La faible concentration ne permet pas de les brûler directement et le grand volume d'air qui les contient perturbe fortement la combustion des brûleurs « classiques ».

En entend par gaz pauvre tout gaz de faible pouvoir calorifique (PCI) inférieur à 138 kJ (3000 Kcal) par m³ et en particulier tout gaz très pauvre qui possède un PCI inférieur à 4200 kJ (1000 Kcal) et qui concerne plus particulièrement l'objet de la présente invention.

Les brûleurs de gaz pauvres ou résiduels comprennent généralement différents conduits d'alimentation de fluides combustibles au nez du brûleur, les conduits étant configurés, notamment sous forme coaxiale, de manière à réaliser une ou des couronnes de combustibles centrées sur l'axe du brûleur.

Un tel brûleur est décrit par le document US 6 019 595

Ces fluides combustibles sont généralement distribués dans un flux d'air de combustion ou en périphérie de ce dernier.

Les dispositions ci-dessus ont pour finalité de réaliser un mélange air/combustible suffisant permettant une combustion localisée et stabilisée au nez du brûleur.

Sur les chaudières de grandes puissances (>100 MW) qui comportent plusieurs brûleurs (>4 brûleurs), l'air de combustion est généralement distribué à partir d'un caisson commun aux différents brûleurs et mis en rotation par des volets réglables de l'extérieur par le biais d'organes de renvois et de biellettes.

Cet air de combustion est généralement amené au nez du brûleur (dit de combustion par la suite) en un flux, voire deux.

Ces brûleurs comprennent généralement des tubes de distribution de gaz riche en couronne périphérique et des tubes accessoires (brûleur allumage, tube de contrôle de présence de flamme,...) qui perturbent la rotation du flux d'air.

La majorité des brûleurs de gaz pauvres ou résiduels sont de conceptions complexes et nécessitent des réglages et ajustements aléatoires et des conditions d'exploitation très rigides avec une part importante d'incidents dûs à l'instabilité de la combustion, de l'accrochage de la flamme engendrant des arrêts intempestifs de l'installation.

Ces brûleurs nécessitent le réchauffage du combustible et surtout de l'air de combustion à des températures élevées (250 à 350°C) pour améliorer la combustion, ce qui suppose plus de matériel adapté et des coûts supplémentaires.

Les combustibles pauvres sont généralement très difficilement combustibles car constitués en majorité de gaz neutres, et se présentent distribués en grands volumes et sous faibles pressions.

Leurs mélanges avec l'air de combustion sont très difficiles à obtenir dans des proportions adéquates compte tenu des volumes mis en jeux, ce qui gêne considérablement la combustion et ne favorise pas la stabilité et la structure des flammes obtenues.

L'instabilité des flammes produites provoque des variations de pressions importantes dans le foyer, ce qui génère des vibrations de la structure des chaudières ou installations concernées.

De ce fait, les brûleurs nécessitent toujours une flamme de soutien, représentant 10 à 20 % de la puissance totale du brûleur, pour assurer la stabilité de la flamme principale et garantir la sécurité de l'installation. Des normes de fonctionnement EN 746-2 imposent d'avoir des systèmes de flamme de soutien dans les brûleurs.

Ces flammes de soutien sont obtenues avec des gaz riches (gaz naturel, Gaz de Pétrole Liquéfié (GPL) : Butane et Propane.

Cette obligation aggrave la complexité du brûleur et engendre fatalement des surcoûts d'exploitation très importants compte tenu du prix des gaz riches.

Ces brûleurs nécessitent souvent une exploitation avec un excès d'air important afin que toutes les fractions combustibles puissent rencontrer de l'oxygène pour brûler en totalité et assurer la qualité des produits de combustion, ce qui fait chuter fortement le rendement, augmente la consommation spécifique de gaz riche et donc le coût d'exploitation et aggrave fatalement le niveau des émissions polluantes.

L'invention a pour objectif de résoudre les inconvénients ci-dessus.

Elle vise en particulier une conception de brûleur qui permette :
- la suppression d'un soutien en gaz riche;
- la suppression du réchauffage du gaz ou de l'air de combustion;
- la réduction de la teneur en oxygène des fumées; .
- la suppression des vibrations;
- la réduction de la consommation électrique des ventilateurs d'airs et fumées.

Un principe de base préféré du procédé est de parcelliser au maximum la quantité d'air nécessaire à la combustion et à l'incorporer le plus tôt possible et le plus intimement possible dans le flux gazeux combustible (ou l'inverse), en améliorant le mélange par des impacts de jets à grande vitesse, en créant des turbulences et en mettant le mélange en rotation maximale pour réduire la vitesse axiale du mélange et assurer la compacité et la continuité de la combustion.

Pour réduire la vitesse axiale et augmenter la surface de la flamme, le gaz pauvre est mis en rotation par des ailettes et l'écoulement particulier de la fraction d'air de combustion apportée en périphérie en sortie du brûleur.

Les gaz pauvres ayant un grand volume, il est difficile de mélanger intimement les éléments combustibles de ce gaz avec l'oxygène de l'air de combustion. Pour pallier cette difficulté, l'invention consiste à fragmenter l'air de combustion et d'en incorporer progressivement des quantités choisies dans le flux de gaz pauvre suivant un procédé tel que décrit dans la revendication 1.

Le procédé consiste donc à réaliser un pré-mélange air-combustible (hors limite d'inflammabilité), de préférence dans le corps du brûleur et de n'apporter au nez du brûleur que le complément d'air de part et d'autre de ce mélange par le biais de jets à très grande vitesse (supérieure à 80 m/s) en prenant le gaz en "sandwich".

L'air de combustion amené au nez du brûleur a des écoulements spécifiques à grande vitesse :
- l'air central est éjecté en rotation et en écoulement divergent pour pénétrer le gaz pauvre;
- l'air périphérique est convergent et en forte rotation.

Ces deux écoulements d'air ont chacun également pour fonction de réaliser un barrage à d'éventuelles "rentrées de flamme" à faible régime ou lors d'un arrêt de l'installation.

Selon des modes particuliers de mise en oeuvre du procédé :
- le flux complémentaire est un flux d'air;
- le flux de pré-mélange est obtenu par incorporation d'air de pré-mélange dans du gaz combustible;
- l'incorporation est obtenue dans un caisson relié au brûleur;
- l'incorporation est réalisée, à une entrée du gaz combustible dans le brûleur par injection d'air de pré-mélange dans le gaz combustible de manière à entraîner le gaz combustible dans un espace de pré-mélange, réaliser le pré-mélange par des turbulences résultant de l'injection et diriger le pré-mélange en direction du nez de combustion tout en initiant une rotation autour de l'axe central;
- le mélange de gaz combustible et d'air de combustion est réalisé par incorporation d'une quantité nécessaire parcellisée de l'un dans l'autre par de nombreux jets orientés.

Selon un autre mode de mise en oeuvre du procédé :
a) le flux d'air complémentaire central est éjecté en rotation devant le nez de combustion et en écoulement divergent pour pénétrer le flux de pré-mélange,
b) le flux d'air complémentaire périphérique est éjecté en écoulement convergeant et en forte rotation spiralée.

L'invention a également pour objet un brûleur pour gaz combustible pauvre selon l'objet de la revendication 9.

Le brûleur se distingue principalement en ce qu'il est configuré de manière à éjecter devant le nez de combustion :
- un flux de pré-mélange non inflammable contenant un mélange d'air de pré-mélange et de gaz combustible,
- un flux complémentaire de manière à atteindre un seuil d'inflammabilité du mélange devant le nez de combustion, ledit flux étant éjecté au centre du flux de pré-mélange par le biais d'un flux d'air complémentaire central et/ou autour du flux de pré-mélange par le biais d'un flux d'air complémentaire périphérique.

Selon l'invention, le brûleur est configuré de manière à scinder un flux d'air en au moins un flux d'air de pré-mélange, et un flux d'air complémentaire comprenant au moins un flux d'air complémentaire central et/ou un flux d'air complémentaire périphérique.

L'invention a également pour objet une installation de combustion d'un gaz combustible mettant en oeuvre le procédé ou comportant au moins un brûleur conforme à l'invention.

Selon une caractéristique avantageuse, l'installation met en oeuvre ou comporte au moins deux brûleurs configurés de manière à engrener dans un sens commun le mouvement de rotation global résultant de leur flux de mélange devant le nez de combustion.

D'autres particularités et nombreux avantages de l'invention apparaîtront à la lecture de la description, qui suit, donnée à titre d'exemple illustratif et non limitatif, et faite en référence aux figures annexées pour lesquelles :
- la figure 1 illustre une installation de combustion de gaz pauvre munie d'un brûleur conforme à un mode de réalisation de l'invention;
- la figure 2 illustre une vue en coupe selon l'axe AA de la figure 1;
- la figure 3 illustre l'arrière du brûleur selon une vue de droite B de la figure 1;
- la figure 4 illustre une vue en coupe partielle d'une poutre selon la coupe CC de la figure 2;
- la figure 5 illustre une vue de dessous partielle selon D-D de la figure 4;
- la figure 6 illustre une vue principale isolée du caisson 7 du brûleur de la figure 1;
- les figures 7, 8, 9 illustrent respectivement différentes vues de la figure 6 : une vue en coupe selon E-E, une vue de droite selon F, et une vue de gauche selon G;
- les figures 10, 11 et 11A illustrent respectivement une vue principale isolée du tube central 13 du brûleur de la figure 1, une vue de gauche selon H et une vue de droite; la figure 10 comprenant des éléments (36,56,57) liés à l'utilisation de gaz riche ne faisant pas partie de l'invention;
- la figure 12 illustre une vue principale isolée de la perche centrale 50 selon la figure 1;
- la figure 13 illustre une vue d'une variante de réalisation ne faisant pas partie de l'invention d'un cône de brûlage de la perche centrale;
- la figure 14 illustre un détail 1 de la figure 9;
- les figures 15, 16 illustrent respectivement les coupes selon L-L et K-K de la figure 14;

A la figure 1, est montrée une installation 1 pour la combustion de gaz combustible pauvre utilisant un brûleur 2 disposé entre quatre parties principales ZA, ZB, ZC, ZD séparées par trois parois 3, 4, 5.

Les parties représentent respectivement, une zone ZA foyer où se réalise la combustion, une zone ZB contenant ou en communication avec le gaz pauvre combustible, une zone ZC contenant ou en communication avec de l'air de combustion, une zone ZD extérieure à l'installation accessible aux personnes.

L'installation est par exemple une installation de production de vapeur surchauffée de 40 T/heure dans laquelle il faut brûler du gaz de hauts fourneaux, à température ambiante, (humidité= 2,5% d'H₂O en volume) alimenté sous faible pression (<0,029 bars (300mm CE) en pression relative) et d'une composition moyenne sur gaz sec: N₂=58%, H₂=1,7%, CO₂=20,3%, CO=20% (PCi = 2760 kJ/m³n (660 kcal/m³n)). Les produits de combustion devant contenir moins de 50 ppm de CO avec moins de 1% d'oxygène dans ces fumées.

L'inflammabilité de ce gaz intervient lorsqu'il y a 35 % à 73 % de gaz dans le mélange.

Le brûleur comprend un nez de combustion 6 débouchant dans la zone A du foyer; le nez est centré sur un axe central X qui se trouve être en l'occurrence, l'axe principal du brûleur dans la mesure où celui-ci possède une forme générale de révolution autour de cet axe.

Le brûleur comporte également des moyens d'alimentation de ce nez, qui sont aptes à éjecter un flux d'air et de gaz combustible en rotation autour d'un axe central centré sur le nez de combustion.

Ce nez, constituant l'extrémité avant du brûleur, est destiné à recevoir devant ou sur lui, à gauche de la figure, un flux de gaz combustible et d'air de combustion qui est mis en rotation autour de l'axe central, avec des moyens d'alimentation de ce nez prévus à cet effet, que l'on décrit ultérieurement.

Le brûleur comprend également un caisson central 7 relié au nez et en amont de lui (par rapport au sens d'écoulement des flux), disposé dans la zone ZB entre les parois 3 et 4, et ayant au moins une lumière 8 débouchant dans cette zone ZB.

Dans la zone ZC se trouve une extrémité arrière 7B du brûleur reliée au caisson 7, en amont de celui-ci, et présentant au moins un accès pour au moins une arrivée d'air de combustion de la zone ZC.

L'alimentation en air dans l'exemple préféré s'effectue totalement par la face arrière du brûleur pour plusieurs avantages :
- garantir l'étanchéité de l'ensemble,
- faciliter l'accès aux commandes d'air de pré-mélange,
- pouvoir installer le brûleur en caisson d'air,
- pouvoir, selon l'application, réaliser des alimentations séparées de différents airs de combustion.

Selon l'invention, le procédé peut comprendre une première étape dans laquelle on scinde un flux d'air destiné à la combustion en au moins un flux d'air de pré-mélange et un flux d'air complémentaire. L'air complémentaire est constitué d'au moins un flux d'air central et/ou d'un flux d'air périphérique.

Dans l'exemple illustré, on utilise à la fois le flux d'air central et périphérique pour une meilleure efficacité et souplesse d'utilisation et la scission s'effectue par différentes entrées de l'air à l'arrière du brûleur ou cheminement de l'air dans le brûleur.

A cet effet, dans l'exemple de réalisation illustré, le brûleur est configuré pour diviser l'air provenant de l'espace ZC en plusieurs flux. Il comprend plusieurs arrivées ou accès sur son extrémité arrière : un accès central 9 pour recevoir une arrivée de flux d'air central, un accès 10 périphérique pour recevoir une arrivée d'air périphérique, et au moins un accès principal 10A pour recevoir une arrivée d'air de pré-mélange. D'autres accès peuvent être ajoutés comme indiqué ultérieurement.

Dans une variante de mise en oeuvre, cette étape de division pourrait s'effectuer autrement, par exemple par des tuyaux externes à l'extérieur du brûleur, et chacun des flux d'air pourrait être amené par ces tuyaux indépendants et externes.

Dans une seconde étape de ce mode de mise en oeuvre, on éjecte devant le nez de combustion un flux de pré-mélange, contenant un mélange d'air de pré-mélange et de gaz combustible, en rotation autour de l'axe central, le flux de pré-mélange étant non inflammable dans la mesure où il est mélangé à un taux éloigné des plages d'inflammabilité, par exemple supérieur à un seuil d'inflammabilité. En effet dans l'exemple décrit, on passe d'un taux de gaz pauvre de 100% à un taux de 80-85% de gaz (dans le mélange gaz+air) alors que les limites d'inflammabilité sont de 30 à 73% de gaz dans le mélange.

Cela suppose que le pré-mélange et la mise en rotation de ce dernier soient effectués au préalable, comme exposé ci-après.

Pour améliorer la combustion et assurer un bon accrochage de flamme, il est intéressant et important de réaliser un pré-mélange le plus important possible et le plus tôt possible.

Pour cette seconde étape, le brûleur, dans l'exemple décrit, est configuré pour réaliser le pré-mélange au préalable à l'intérieur de lui-même, en l'occurrence dans un espace 16 dit de pré-mélange du caisson 7.

Il est également configuré pour mettre le pré-mélange en rotation. Cette rotation, dans l'exemple illustré, est réalisée de préférence également dans le caisson en amont du nez de combustion.

A cet effet, les accès d'air de pré-mélange 10A mentionnés ci-dessus débouchent dans le caisson au même titre que les lumières d'accès 8 de gaz combustible pour qu'un pré-mélange y soit effectué à l'aide de moyens de mélange 11 décrits ultérieurement.

Pour le gaz concerné de l'exemple, le mélange s'effectue à un taux supérieur de 5 à 20 % au seuil d'inflammabilité avec un taux d'air insuffisant (des proportions allant de 78 à 95% de gaz dans le mélange).

Pour des raisons de sécurité et d'efficacité, on préfère adopter un taux inférieur de 10 à 20% de l'air total à fournir.

Dans une variante, pour certaines applications, on pourrait mettre en oeuvre le procédé en réalisant un pré-mélange avec un taux de gaz combustible insuffisant dans les mêmes proportions de 5 à 20% ou avec des proportions différentes pour des applications particulières de bio gaz ou de brûlages de COV.

Dans une troisième étape de mise en oeuvre, on éjecte le flux complémentaire au centre du flux de pré-mélange par le biais du flux d'air complémentaire central et/ou autour du flux de pré-mélange par le biais du flux d'air complémentaire périphérique, de manière à atteindre le seuil d'inflammabilité au nez de combustion.

Dans l'exemple décrit, l'éjection du flux complémentaire s'effectue à la fois au centre et en périphérie de manière à atteindre un meilleur mélange final.

A cet effet, le brûleur est configuré pour faire déboucher le flux de pré-mélange en forme de couronne 12 situé entre un tuyau central 13 et la périphérie 14 de l'extrémité avant du caisson.

Selon un mode de mise en oeuvre du procédé, le flux de pré-mélange est obtenu par incorporation d'air de pré-mélange dans du gaz combustible.

En effet, les combustibles pauvres, généralement résiduels, sont distribués sous très faibles pressions et compte tenu des volumes importants souvent mis en jeu, il est important de faciliter l'écoulement de ces gaz par des effets d'entraînements mécaniques.

Pour cette mise en oeuvre, le brûleur comporte les moyens d'incorporation 11 mentionnés précédemment qui injectent de l'air dans le gaz combustible.

L'incorporation est effectuée directement dans une enceinte du caisson ayant un espace de pré-mélange 16 (figure 2) délimité entre un tuyau central 13 et une paroi interne 31 du caisson.

Selon un mode de mise en oeuvre, l'incorporation est réalisée par injection d'air de pré-mélange, à une entrée du gaz combustible dans le brûleur de manière à:
- entraîner le gaz combustible dans un espace de pré-mélange 16,
- réaliser le pré-mélange par des turbulences résultant de l'injection,
- et diriger le pré-mélange en direction du nez de combustion tout en initiant une rotation autour de l'axe central.

A cet effet, le brûleur peut comporter des moyens d'injection comprenant des buses 17 ou orifices calibrés directionnels à fort débit disposés dans les moyens d'incorporation 11 profilés et orientés vers l'espace de pré-mélange 16 au niveau des lumières 8.

Le gaz situé à proximité et autour des lumières 8 est entraîné par la dépression générée par les jets d'air en sortie des buses dirigées par l'orientation des jets et mélangés par les turbulences des jets. Un mouvement de rotation du mélange est également initié à ce niveau dans l'espace de pré-mélange par l'orientation des jets d'air.

Ces moyens d'injection ont de préférence un régime permanent.

Les moyens d'incorporation comprennent des moyens d'injection d'air de pré-mélange disposés de manière à réaliser une incorporation d'air parallèlement à l'axe central et en dirigeant le flux de pré-mélange en direction du nez de combustion. Ces moyens d'injection ont un régime progressif selon le niveau de puissance utilisée et peuvent être formés, comme dans l'exemple illustré, de tubes 21 autour d'orifices 22 dans la paroi 23 de l'extrémité arrière du brûleur (fig. 3, 10, 11). Ces tubes ont de préférence des longueurs différentes et sont au nombre de cinq dans l'exemple. Ils s'étendent à l'intérieur de l'espace de pré-mélange à partir d'arrivées d'air ou d'orifices 22 disposées sur la paroi 23 ou face arrière du brûleur.

Les orifices 22 sont de préférence obturés par des clapets (non illustrés) manoeuvrables par des ressorts tarés ou des commandes électriques.

Les clapets peuvent être disposés sur les orifices avec ou sans tubes. Les tubes permettent, d'une part, d'éviter que les écoulements respectifs ne se perturbent et, d'autre part, d'amener de l'air en des points différents avec une garantie de sa distribution.

Les orifices ont une taille déterminée de manière à éviter de se trouver trop massivement dans les limites d'inflammabilité, et qu'il y ait localement des conditions favorables à une combustion qui détériorerait le brûleur.

Selon un mode de mise en oeuvre, le flux d'air complémentaire central est éjecté en rotation devant le nez de combustion et en écoulement divergent pour pénétrer le flux de pré-mélange et le flux d'air complémentaire périphérique est éjecté en écoulement convergeant et en forte rotation spiralée.

A cet effet, le brûleur est configuré dans l'exemple avec un déflecteur conique 18 en sortie du tuyau central 13 et des ailettes 19 dans le tuyau qui mettent le flux d'air central en rotation. D'autres moyens équivalents peuvent également convenir, comme par exemple, des orifices calibrés directionnels ou des lumières orientées dans une paroi de séparation.

De préférence, l'air central est divergent avec un angle au sommet de 60 à 180° ou de 30 à 90° par rapport à l'axe du brûleur.

Cette éjection ainsi produite permet d'obtenir une bonne pénétration de l'air dans le pré-mélange de manière à compléter au mieux le taux d'air manquant.

Le flux d'air central de l'exemple a préalablement pénétré l'entrée 9 dans le conduit interne du tuyau 13, dans l'espace annulaire autour de la perche centrale 51.

Le cas échéant, cet air central peut avoir une autre fonction expliquée ultérieurement, qui est de venir alimenter à sa base d'éjection un gaz riche qui serait distribué en couronne autour de l'air central lors de son utilisation lors de démarrages.

Quant à l'air complémentaire périphérique, le brûleur est configuré avec des buses d'injection 20a, 20b disposées sur une couronne 14 de l'extrémité ou face avant du caisson 26a. Les buses sont orientées à la fois tangentiellement à un cercle centré sur l'axe central et orientées vers l'avant. La rotation spiralée est obtenue par cette double inclinaison des buses.

L'air périphérique enveloppe le flux de gaz pauvre et en accentue la rotation. Il est distribué à grande vitesse et optimise le mélange.

Les buses 20a, 20b sont alimentées par l'espace de pré-éjection périphérique 30 situé dans une double paroi du caisson à l'avant du caisson, lui-même alimenté par les moyens d'arrivée 10A ménagés au voisinage de l'extrémité arrière 26b du caisson.

On va décrire ci-après des sous-parties du brûleur, en référence aux figures correspondantes, à savoir, le caisson, le tube central et la perche centrale.

### Le caisson du brûleur :

En référence aux figures 6 à 9, le caisson 7 a une forme générale de révolution et comporte :
   - une double paroi périphérique formée d'une paroi externe 24 et interne 25,
   - une extrémité ou face avant 26a, formée d'une couronne 14 comportant les moyens d'injection périphérique 20a, 20b;
   - une extrémité ou face arrière 7B comportant des différentes arrivées ou alimentations 10, 10A au moins en flux d'air périphérique et de pré-mélange,
   - un espace 27 de circulation d'air délimité par la double paroi permettant de mettre les deux extrémités 26a et 26b en communication,
   - des lumières d'admission 8 sur la double paroi périphérique, ces lumières étant destinées à s'interfacer entre un espace interne 16 dans le caisson dit espace de pré-mélange et l'extérieur.
   - des conduites, en forme de poutres creuses 11, situées dans l'épaisseur de la double paroi. Ces conduites s'étendent entre les lumières 8, entre un espace de réception de flux d'air 10A ou arrivée disposé à l'extrémité arrière 7B et un espace de pré-éjection 30 de l'air périphérique situé à l'extrémité avant.
   - des buses d'injection d'air de pré-mélange 17 disposées sous les conduites. Ces buses sont configurées de manière à réaliser ladite première injection permanente d'air de pré-mélange; ces conduites et les buses font parties des moyens d'incorporation mentionnés précédemment.

Ces buses sont en fait des perçages de sortie ménagés dans la couronne dont une des fonctions est de fermer l'extrémité avant de la double paroi du caisson; l'autre extrémité arrière de la double paroi étant fermée par une paroi 23B.

Ces perçages communiquent avec l'espace de pré-éjection 30 de la double paroi et débouchent à l'extérieur à travers une paroi interne du caisson; les buses sont disposées sur la couronne en étant décalées par rapport à l'axe radial R du caisson et inclinées vers l'avant par rapport à un plan perpendiculaire au caisson.

Les buses sont décalées et inclinées de différentes manières selon une alternance. Les angles proposés sont spécifiques à cette puissance de brûleur, mais seraient fatalement modifiés pour une autre taille de brûleur. Ces angles sont déterminés pour que les jets des orifices consécutifs ne se perturbent pas, et qu'ils ne viennent pas percuter l'extrémité du tube 13 ni gêner l'écoulement des fluides sortant de la couronne de gaz contenue entre 13 et 56, ni l'air complémentaire central divergent. Ce cône divergent doit quasiment « s'engrener » avec le jet complémentaire périphérique convergent dont l'angle est le plus fermé (ici 15°). L'angle de l'orifice suivant est plus ouvert afin de continuer plus loin dans la rotation le travail de l'orifice précédent.

Une première série de buses (20a) peut être inclinée de 5° à 45 ° vers l'avant, (15° préféré dans l'exemple de réalisation) et de 30 à 65° par rapport à l'axe radial (R), (44° préféré dans l'exemple) et une seconde série de buses (20b) inclinées de 25 à 65° vers l'avant (45° préféré dans l'exemple), et de 30 à 70 ° par rapport à l'axe radial (53° préféré dans l'exemple).

Le caisson peut comporter également des orifices 55 disposés sur la paroi interne 25 au niveau de la chambre de pré-éjection 30. Ces orifices permettent d'alimenter le dispositif à ailettes 37 à partir de la chambre 30 pour améliorer le mélange air /gaz pauvre entre les ailettes.

### Le tube central :

En référence aux figures 10 et 11, un tube central 13, destiné à être monté centré sur l'axe central, est dimensionné pour s'étendre longitudinalement entre les deux extrémités du caisson et les mettre en communication.

Ce tube comporte :
- une surface externe 35 destinée à délimiter l'espace de pré-mélange avec la paroi interne 25 ou face interne 31 de la double paroi du caisson, et une surface interne 52;
- des moyens de fixation au caisson et de réception d'un caisson 36 à air ou à gaz disposé(s) à l'arrière du tube;
- un premier dispositif à ailettes 37, disposé à l'avant du tube; lesdites ailettes 37 s'étendant dans l'espace d'écoulement du pré-mélange entre la paroi externe 35 du tube et la paroi interne du caisson 25 ou face interne 31; elles sont profilées de manière à créer une rotation du flux de pré-mélange lors de son écoulement vers la sortie du caisson ; un espace entre le caisson et le tube forme un conduit 38 (fig. 1) en forme de couronne destiné à véhiculer le flux d'air de prémélange ;
- une paroi 23 formant un épaulement radial du tube central, ladite paroi séparant l'espace de pré-mélange avec l'arrière du tube central lui-même en communication avec le caisson à air.

### La perche centrale:

En référence à la figure 12, la perche centrale 51 est destinée à être disposée dans le tube central 13 et centrée sur l'axe central.

Le brûleur comporte également un second dispositif à ailettes 19 disposé à l'intérieur et au voisinage de l'avant du tube central.

Les ailettes sont fixées dans l'exemple, sur la perche centrale 51 qui traverse le tube central; elles sont destinées à s'étendre de la surface de la perche 50 jusqu'à la paroi interne 52 du tube central.

Le brûleur peut comporter également un "cône de brûlage" 18 formant déflecteur situé en aval du tube central et espacé de lui de manière à effectuer un échappement divergent du flux d'air central. Dans l'exemple illustré, le cône de brûlage est disposé à l'extrémité avant de la perche axiale 51.

Le gaz est éjecté à l'extrémité de la perche, selon un angle divergent défini par une série d'orifices calibrés 54 disposés en couronne autour du déflecteur conique 18 qui permet d'éjecter ce gaz sur une circonférence maximale.

De préférence, pour de meilleurs résultats, le déflecteur conique peut être un déflecteur 18b comportant une dentelure périphérique 52, et ayant des orifices centraux 53 débouchant à l'intérieur du conduit de la perche centrale.

D'une manière générale, le brûleur est dimensionné pour recevoir, en régime normal de fonctionnement, une éjection de flux complémentaire à une très grande vitesse supérieure à 100 m/s tandis que le flux de pré-mélange est éjecté à une vitesse comprise de 40 à 80 m/s.

Dans une variante ne faisant pas partie de l'invention, le brûleur peut comprendre une alimentation en gaz riche. Dans l'exemple, le gaz riche est amené sous pression en périphérie du tube central directement dans l'espace de pré-mélange.

De préférence, pour des brûleurs de très grandes puissances (supérieure à 20 Méga watt), le gaz riche est distribué autour du tube central de manière à se mélanger intimement avec le pré-mélange.

A cet effet, le tube central peut comporter :
- un caisson annulaire 36 de réception et de distribution du gaz autour de plusieurs orifices traversant la paroi arrière 23 en forme d'épaulement annulaire du tube central;
- une portion de tube 56 disposée en double paroi partielle autour du tube central de manière à véhiculer le flux entrant dans la chambre de pré-mélange jusqu'à sensiblement une mi-distance de la chambre;
- et un cône de raccordement 57 de la double paroi au caisson par l'intermédiaire de l'épaulement de manière à collecter le gaz riche;
- accessoirement, un déflecteur annulaire 58 placé à distance de l'extrémité de la double paroi de manière à faire diverger le gaz riche et favoriser un brassage avec l'air;
- alternativement ou en complément au déflecteur ci-dessus, une série d'orifices, 59 calibrés et ménagés à travers le tube central, est disposé en couronne juste en amont du déflecteur 58 de manière à permettre à l'air complémentaire central d'être éjecté dans le flux de gaz riche et contribuer ainsi à le faire diverger.
Selon une variante de réalisation ne faisant pas partie de l'invention, le caisson 36 peut être relié à un tube d'alimentation en gaz riche (les orifices 10A2 étant obturés) ou un autre caisson 36B (non représenté) enveloppant le caisson 36 et étant relié au tube d'alimentation. Des orifices calibrés disposés selon un angle divergent peuvent être ménagés dans une bague reliant les deux tubes 13 et 56B à l'extrémité avant.

Eventuellement, la portion de tube 56 (double paroi) peut s'étendre jusqu'à l'extrémité du tube central 13 formant une double paroi centrale 56B de manière à éjecter le gaz riche directement au nez de combustion autour de l'air central.

Par contre pour des brûleurs de moindre puissance ne faisant pas partie de l'invention (par exemple inférieur à 20 Méga Watt), le gaz riche est amené toujours sous pression mais dans la perche centrale. Il est éjecté, selon un angle divergeant défini, par une série d'orifices calibrés 53 disposés en couronne autour d'un dispositif particulier (déflecteur à dentelures périphériques 52) qui permet d'éjecter ce gaz sur une circonférence maximale, afin que les jets de gaz riche prennent naissance au plus près de l'air de combustion, et aient une impulsion maximale en percutant l'écoulement de gaz pauvre.

Ces configurations ci-dessus permettent d'obtenir une flamme consistante et de structure continue et de surface maximale (optimisation des transferts thermiques dans le foyer). Le gaz riche est ainsi alimenté en air de combustion à sa base quelle que soit la composition/ proportion des combustibles : gaz unique et pur ou gaz en mélanges.

Le brûleur est conçu en modules mécano- soudés permettant un maximum de souplesse et de facilité de conception, d'adaptation, de construction, d'installation et d'entretien, sachant que :
- l'air de combustion peut être plus ou moins chaud,
- pour des installations à brûleurs multiples disposés côte à côte, les sens de rotation des fluides doivent s'engrener pour ne pas perturber la combustion et les écoulements dans le foyer,
- il permet de remplacer facilement des brûleurs existants.

On va maintenant décrire les écoulements possibles des différents flux selon un mode de fonctionnement du brûleur.

Une flamme d'allumage est apportée devant le nez du brûleur par l'intermédiaire d'un tube de guidage du brûleur d'allumage 60 (fig. 1). Le circuit d'air permanent est alors activé par une pompe (non représentée) qui insuffle de l'air de combustion à l'arrière du brûleur en mettant le caisson d'alimentation d'air ZC en pression.

Une fraction de l'air de combustion pénètre dans la double paroi 27 du caisson (fig. 6) à travers les orifices d'entrée 10 par exemple rectangulaires et ménagés dans la paroi annulaire 23B fermant la double paroi sur l'arrière; tandis qu'une autre fraction pénètre directement le double caisson vers les buses 20a, 20b.

Une partie de cette fraction pénètre dans les poutres 11 (fig. 8) tandis que l'autre partie alimente directement une chambre de pré-éjection d'air périphérique 30 via une double paroi partielle du caisson (fig.7) dite d'inflexion qui est exempte de lumières et qui s'étend sur un angle environ de 90° entre des parois radiales 32 et 33.

Les poutres sont mises sous pression et de l'air de combustion s'échappe des buses en direction tangentielle(fig. 7) à un cercle centré sur l'axe central et vers les ailettes du premier dispositif de mise en rotation.

Le gaz de combustion qui peut être sous légère pression (généralement inférieure à (0,02 bars (200 mm CE)) rentre transversalement dans le caisson sous un effet d'entraînement des jets d'air au niveau des ouvertures 8 entre les poutres 11; les turbulences effectuent un pré-mélange ou brassage dans l'espace de pré-mélange 16 du caisson à l'entrée du dispositif à ailettes (fig. 7) notamment par inflexion contre la paroi d'inflexion 31.

Comme les poutres débouchent également dans la chambre de pré-éjection 30 d'air périphérique, elles contribuent à y conduire de l'air en plus de celui véhiculé par l'intérieur de la double paroi d'inflexion ou de guidage 24, 25.

De l'air de combustion pénètre également par l'entrée 9 du tube central 13 (fig. 10, 11) et débouche directement au niveau du nez 6 après être passé dans l'espace entre les ailettes du second dispositif à ailettes 19 (fig. 2) où il prend un mouvement de rotation. Cet air ressort devant le nez de manière divergente par le biais du déflecteur conique 18 placé devant.

Pendant ce temps, l'air périphérique est éjecté de la chambre 30 (fig.9, 14-16) sous forme de deux tourbillons via les buses périphériques 20a, 20b au devant du nez de combustion

Quand le pré-mélange arrive à la sortie avant du brûleur où il est éjecté en un tourbillon annulaire, il est pris en tenaille et brassé par les deux flux d'air central et périphérique qui le pénètrent intimement.

Les sens de rotation des différents flux d'air peuvent être contraires à celui du flux de pré-mélange mais de préférence dans le même sens.

Le cas échéant de l'air supplémentaire peut rentrer dans la chambre de pré-mélange par les tubes 21 ou clapets (fig.10, 11) disposés sur une paroi annulaire 23 venant en épaulement du tube central et enrichir le mélange en air.

De l'air peut aussi provenir de l'arrière du caisson 36 par des orifices 10A2 et enrichir le pré-mélange.

Le cas échéant (fig. 6), de l'air peut s'échapper du caisson à partir de la chambre de pré-éjection 30 à travers des orifices 55 ménagés dans la paroi inférieure du caisson et pénètre radialement dans le dispositif à ailettes 37 entre les ailettes. Cela permet d'améliorer le brassage du mélange de gaz avec l'air.

En cas d'utilisation de plusieurs brûleurs disposés à proximité l'un de l'autre dans une chambre de combustion d'une installation, il faut veiller à ce que les différents tourbillons s'engrènent. A cet effet, l'orientation de différentes buses et d'ailettes doit être adaptée. Par exemple, les tourbillons périphériques doivent être contraires entre deux brûleurs.

Ainsi, l'invention procure les avantages ci-après :
- La flamme est stable et bien accrochée, et on élimine toutes les vibrations dues aux instabilités de la combustion;
- Aucun réglage n'est requis;
- Une parcellisation de l'air de combustion est possible en plus de deux, voire plus de trois fractions;
- Aucune nécessité de combustible de soutien pour compenser des irrégularités de mélange ou pauvreté du gaz combustible, ni des dispositifs ou équipements associés ce qui autorise une économie de combustible riche en cas de pénurie de gaz pauvre;
- Suppression du réchauffage de gaz ou de l'air de combustion résultant de la capacité du brûleur à brûler correctement des gaz à très faibles PCl (< 3140 kJ/m³ (750 Kcal/m³)) en gaz froid et air froid; Généralement, le réchauffage de l'air de combustion d'un brûleur de 20 MW s'effectuait à 200°C;
- Réduction de la teneur en oxygène des fumées du fait d'une très bonne combustion grâce à un mélange air-combustible optimisé. La teneur en oxygène des fumées a été réduite à 0,6 - 1 % au lieu de 2 %;
- Il y a une augmentation de la température de flamme de 60 à 80°C, provoquant un fort accroissement des transferts thermiques dans les foyers (+15%). La productivité de la chaudière s'en trouve de fait améliorée si la resurchauffe peut suivre;
- Il y a réduction importante des pertes aux fumées (à température constante) car le volume de fumées baisse dans la même proportion que le facteur d'air, soit de 10 à 15 %. Le rendement de la chaudière s'en trouve de ce fait amélioré d'au moins 1 point. Pour une chaudière de 100 MW, cela représente plus de 10 GWh/an de combustible;
- Réduction de la consommation électrique des ventilateurs d'air et fumées à brasser dans la mesure où les volumes d'air et de fumées à brasser étant plus réduits, il en résulte également une diminution de la taille des ventilateurs de soufflage et de tirage de l'ordre de 15 à 20 % et une réduction de leur consommation de plus de 10 %.

## Revendications

1. Procédé pour réaliser la combustion d'un gaz combustible pauvre à l'aide d'au moins un brûleur comprenant un nez de combustion sur un axe central (x), **caractérisé en ce que** l'on crée un pré-mélange non inflammable contenant de l'air de pré-mélange et un gaz combustible pauvre et **en ce que** ledit procédé comporte les étapes suivantes selon lesquelles on éjecte devant le nez de combustion:
- le pré-mélange non inflammable en un flux de pré-mélange en rotation autour de l'axe central,
- un flux complémentaire de manière à atteindre un seuil d'inflammabilité du mélange devant le nez de combustion, le flux étant éjecté au centre du flux de pré-mélange par le biais d'un flux complémentaire central et/ou autour du flux de pré-mélange par le biais d'un flux complémentaire périphérique,
cette combustion étant réalisée sans flamme de soutien.

2. Procédé selon la revendication 1, **caractérisé en ce que** le flux complémentaire est un flux d'air.

3. Procédé selon l'une des revendications 1 ou 2, **caractérisé en ce que** le flux de pré-mélange est obtenu par une incorporation d'air de pré-mélange dans du gaz combustible.

4. Procédé selon la revendication 3, **caractérisé en ce que** l'incorporation est effectuée dans un caisson relié au brûleur.

5. Procédé selon l'une des revendications 3 ou 4, **caractérisé en ce que** ladite incorporation est réalisée, à une entrée (8) du gaz combustible dans le brûleur, par une injection d'air de pré-mélange de manière que cette injection d'air de pré-mélange entraîne le gaz combustible dans un espace de pré-mélange, réalise le pré-mélange par des turbulences résultant de l'injection et diriger le pré-mélange en direction du nez de combustion tout en initiant une rotation autour de l'axe central.

6. Procédé selon l'une quelconque des revendications précédentes, **caractérisé en ce que** le flux complémentaire est éjecté en rotation, selon un même sens de rotation que le flux de pré-mélange.

7. Procédé selon l'une des revendications précédentes, **caractérisé en ce que** :
a) le flux d'air complémentaire central est éjecté en rotation devant le nez de combustion et en écoulement divergent pour pénétrer le flux de pré-mélange,
b) le flux d'air complémentaire périphérique est éjecté or écoulement convergeant et en forte rotation spiralée.

8. Procédé selon la revendication 1, **caractérisé en ce que** le mélange de gaz combustible et d'air de combustion est réalisé par incorporation d'une quantité nécessaire parcellisée de l'un dans l'autre par de nombreux jets orientés.

9. Brûleur pour gaz combustible, du type comprenant un nez de combustion sur un axe central (x), comportant :
- des moyens pour créer un flux de pré-mélange non inflammable contenant de l'air de pré-mélange et un gaz combustible pauvre ;
- des moyens pour la mise en rotation de ce flux de pré-mélange autour dudit axe central (x) ;
- des moyens pour l'éjection du flux de pré-mélange mis en rotation devant le nez de combustion ;
- des moyens permettant d'injecter un premier flux complémentaire au centre du flux de pré-mélange de manière à atteindre un seuil d'inflammabilité du mélange devant le nez de combustion ; et
- des moyens permettant d'injecter un second flux complémentaire périphérique autour du flux de pré-mélange, de manière à atteindre un seuil d'inflammabilité du mélange devant le nez de combustion ;
**caractérisé en ce que** ledit brûleur comprend encore des moyens d'incorporation comprenant des moyens d'injection (21) d'air de pré-mélange, lesdits moyens d'injection étant disposés de manière à réaliser une incorporation d'air parallèlement à l'axe central de manière progressive, en fonction du niveau de puissance utilisée, et de manière à diriger le flux de pré-mélange en direction du nez de combustion.

10. Brûleur pour gaz combustible, selon la revendication 9, **caractérisé en ce qu'**il comporte :
- des moyens pour créer un flux de pré-mélange non inflammable contenant de l'air de pré-mêlange et un gaz combustible pauvre, et des moyens pour la mise en rotation de ce flux de pré-mélange autour dudit axe central (x), et des moyens pour l'éjection du flux de pré-mélange mis en rotation devant le nez de combustion, ces moyens comprenant des buses (17) ou orifices calibrés directionnels à fort débit disposés dans des moyens d'incorporation (11) profilés et orientés vers un espace de pré-mélange (16) ;
- des moyens permettant d'injecter un premier flux complémentaire au centre du flux de pré-mélange devant le nez de combustion, ces moyens comprenant un déflecteur conique (18) en sortie du tuyau central (13) et des ailettes (19) qui mettent le flux d'air central en rotation ; et
- des moyens permettant d'injecter un second flux complémentaire périphérique autour du flux de pré-mélange, devant le nez de combustion, ces moyens étant constitués par des buses d'injection (20a, 20b) disposées sur une couronne (14) de l'extrémité ou face avant du caisson (26a), lesdites buses étant orientées à la fois tangentiellement à un cercle centré sur l'axe central et orientées vers l'avant,

11. Brûleur selon la revendication précédente, **caractérisé en ce qu'**il est configuré de manière à scinder un flux d'air en au moins un flux d'air de pré-mélanger, et un flux d'air complémentaire comprenant au moins un flux d'air complémentaire central et/ou un flux d'air complémentaire périphérique.

12. Brûleur selon l'une quelconque des revendications 9 à 11, **caractérisé en ce qu'**il est configuré de manière à éjecter en rotation le flux complémentaire, selon un même sens de rotation que le flux de pré-mélange.

13. Brûleur selon la revendication 9, **caractérisé en ce que** les moyens d'incorporation comprennent également des moyens d'injection (17) pour réaliser, une injection permanente d'air de pré-mélange dans un espace de pré-mélange (16) en amont du nez de combustion, ledit espace étant destiné à être en communication avec une enceinte (ZB) contenant le gaz combustible, ladite injection étant réalisée de manière à entraîner le gaz combustible dans l'espace de pré-mélange (16), réaliser le pré-mélange par des turbulences résultant de l'injection et diriger le pré-mélange en direction du nez de combustion (6) tout en initiant une rotation autour de l'axe central (x).

14. Brûleur selon l'une des revendications 9 à 13, **caractérisé en ce qu'**il comporte un caisson cylindrique (7) ayant:
- une double paroi périphérique (24, 25), une extrémité avant (26a) configurée pour déboucher en sortie le flux l'air périphérique sur le nez de combustion et une extrémité arrière (26b) configurée pour recevoir au moins des flux d'air, les deux extrémités communiquant entre elles au moins par le biais d'un espace de circulation d'air (27) délimité par la double paroi,
- des lumières d'admission (8) sur la double paroi périphérique étant destinées à s'interfacer entre un espace interne dans le caisson dit espace de pré-mélange (16) et l'extérieur (ZB) dans une enceinte contenant le gaz,
- des conduites, en forme de poutres creuses (11), situées dans l'épaisseur de la double paroi et s'étendant entre les lumières (8), entre un espace de réception (10) de flux d'air disposé à l'extrémité arrière (26b) et un espace de pré-éjection (30) de l'air périphérique situé à l'extrémité avant, lesdites conduites comportant des buses d'injection d'air de pré-mélange (17) configurées de manière à réaliser ladite injection permanente d'air de pré-mélange.

15. Brûleur selon la revendication 14, **caractérisé en ce qu'**il comporte un tube central (13) centré sur l'axe central (x) à l'intérieur du caisson cylindrique (7) et s'étendant entre les deux extrémités du caisson (26a, 26b), ledit tube comportant :
- une surface externe (35) destinée à délimiter l'espace de pré-mélange (16) avec la paroi interne (31) de la double paroi du caisson,
- des moyens de fixation au caisson et de réception d'un caisson à air ou à gaz (36) disposé à l'arrière du tube,
- un premier dispositif à ailettes (37), disposé en avant du tube, lesdites ailettes étant profilées de manière à créer une rotation du flux de pré-mélange lors de son écoulement vers la sortie du caisson, lesdites ailettes s'étendant dans l'espace d'écoulement du pré-mélange entre la paroi externe du tube (35) et la paroi interne (31) du caisson.

16. Brûleur selon la revendication 15, **caractérisé en ce qu'**il comporte un second dispositif à ailettes (19) disposé à l'intérieur et au voisinage de l'avant du tube central, lesdites ailettes étant fixées sur une perche centrale (51) et s'étendant entre la surface (50) de la perche et la paroi interne (52) du tube central.

17. Brûleur selon les revendications 1 et 15 ou 16, **caractérisé en ce que** la deuxième injection d'air s'effectue par l'intermédiaire d'orifices (22) situés sur une paroi (23) en forme d'épaulement du tube central, ladite paroi séparant l'espace de pré-mélange (16) avec l'arrière du tube central en communication avec le caisson à air (ZC), lesdits orifices étant obturés par des clapets manoeuvrables par des ressorts tarés ou des commandes manoeuvrables.

18. Brûleur selon la revendication 14, **caractérisé en ce qu'**il comporte des perçages de sortie sous forme de buses (20a, 20b) communiquant avec l'espace de pré-éjection (30) dans la double paroi et débouchant vers l'extérieur sur une paroi interne du caisson ou équivalent (25), lesdites buses étant disposées en couronne et décalées par rapport à l'axe radial (R) du caisson et dirigées vers l'avant.

19. Brûleur selon la revendication 18, **caractérisé en ce qu'**il comporte une première série de buses (20a) inclinées de 5° à 45 ° vers l'avant et de 30 à 65° par rapport à l'axe radial (R) et une seconde série de buses (20b) inclinées de 25 à 65° vers l'avant et de 30 à 70° par rapport à l'axe radial.

20. Brûleur selon la revendication 16, **caractérisé en ce qu'**il comporte un "cône de brûlage" formant déflecteur conique (18) situé en aval du tube central (13) et espacé de lui de manière à effectuer un échappement divergent du flux d'air central.

21. Brûleur selon la revendication 20, caractère en ce que le déflecteur conique (18) est disposé à l'extrémité de la perche axiale (51) traversant le tube central.

22. Brûleur selon la revendication 21, **caractérisé en ce que** le déflecteur conique (18) comporte une dentelure périphérique (52) et des orifices centraux (43) débouchant à l'intérieur du conduit de la perche centrale.

23. Installation de combustion d'un gaz combustible, **caractérisée en ce qu'**elle met en oeuvre ou comporte au moins deux brûleurs selon l'une quelconque des revendications 9 à 22, configurés de manière à engrener dans un sens commun le mouvement de rotation global résultant de leur flux de mélange devant le nez de combustion.

## Patentansprüche

1. Verfahren zum Verwirklichen der Verbrennung eines brennbaren Schwachgases mit Hilfe von mindestens einem Brenner, der auf einer Mittelachse (x) eine Verbrennungsnase aufweist, **dadurch gekennzeichnet, dass** ein nicht entflammbaren Vorgemisch erzeugt wird, das Vorgemischluft und ein brennbares Schwachgas enthält, und dadurch, dass das Verfahren die folgenden Schritte aufweist, gemäß denen vor der Verbrennungsnase ausgestoßen wird:
- das nicht entflammbare Vorgemisch in einem Vorgemischstrom, der sich um die Mittelachse in Drehung befindet,
- ein komplementärer Strom, so dass eine Entflammbarkeitsschwelle des Gemischs vor der Verbrennungsnase erreicht wird, wobei der Strom in der Mitte des Vorgemischstroms durch einen komplementären zentralen Strom und/oder um den Vorgemischstrom durch einen komplementären peripheren Strom ausgestoßen wird,
wobei diese Verbrennung ohne Halteflamme verwirklicht wird.

2. Verfahren nach Anspruch 1, **dadurch gekennzeichnet, dass** der komplementäre Strom ein Luftstrom ist.

3. Verfahren nach einem der Ansprüche 1 oder 2, **dadurch gekennzeichnet, dass** der Vorgemischstrom durch eine Beimischung von Vorgemischluft in das brennbare Gas erhalten wird.

4. Verfahren nach Anspruch 3, **dadurch gekennzeichnet, dass** die Beimischung in einem Behälter erfolgt, der mit dem Brenner verbunden ist.

5. Verfahren nach einem der Ansprüche 3 oder 4, **dadurch gekennzeichnet, dass** an einem Einlass (8) die Beimischung des brennbaren Gases in dem Brenner durch eine Einspritzung von Vorgemischluft so verwirklicht wird, dass diese Einspritzung von Vorgemischluft das brennbare Gas in einen Vorgemischraum mit sich reißt, das Vorgemisch durch Turbulenzen verwirklicht, die sich aus der Einspritzung ergeben, und das Vorgemisch in Richtung auf die Verbrennungsnase leitet, wobei gleichzeitig eine Drehung um die Mittelachse eingeleitet wird.

6. Verfahren nach irgendeinem der vorhergehenden Ansprüche, **dadurch gekennzeichnet, dass** der komplementäre Strom in Drehung entlang einer gleichen Drehrichtung wie der Vorgemischstrom ausgestoßen wird.

7. Verfahren nach einem der vorhergehenden Ansprüche, **dadurch gekennzeichnet, dass**:
a) der komplementäre zentrale Luftstrom vor der Verbrennungsnase in Drehung und in divergierendem Abfließen ausgestoßen wird, um in den Vorgemischstrom einzudringen,
b) der komplementäre periphere Luftstrom in konvergierendem Abfließen und starker spiralförmiger Drehung ausgestoßen wird.

8. Verfahren nach Anspruch 1, **dadurch gekennzeichnet, dass** das Gemisch aus brennbarem Gas und Verbrennungsluft durch Beimischung einer notwendigen Menge verwirklicht wird, die durch zahlreiche ausgerichtete Düsen von dem einen in die andere aufgeteilt wird.

9. Brenner für brennbares Gas des Typs, der eine Verbrennungsnase auf einer Mittelachse (x) hat und aufweist:
- Mittel zum Erzeugen eines nicht entflammbaren Vorgemischstroms, der Vorgemischluft und ein brennbares Schwachgas enthält;
- Mittel, um diesen Vorgemischstrom um die Mittelachse (x) in Drehung zu versetzen;
- Mittel für das Ausstoßen des in Drehung versetzten Vorgemischstroms vor der Verbrennungsnase;
- Mittel, die das Einspritzen eines komplementären ersten Stroms in der Mitte des Vorgemischstroms gestatten, um eine Entflammbarkeitsschwelle des Gemischs vor der Verbrennungsnase zu erreichen; und
- Mittel, die das Einspritzen eines komplementären peripheren zweiten Stroms um den Vorgemischstrom herum gestatten, um eine Entflammbarkeitsschwelle des Gemischs vor der Verbrennungsnase zu erreichen;
**dadurch gekennzeichnet, dass** der Brenner des Weiteren Beimischungsmittel aufweist, die Einspritzmittel (21) für Vorgemischluft aufweisen, wobei die Einspritzmittel so angeordnet sind, dass sie in progressiver Weise eine Luftbeimischung parallel zur Mittelachse in Abhängigkeit von der Höhe der genutzten Leistung verwirklichen, und so, dass sie den Vorgemischstrom in Richtung auf die Verbrennungsnase leiten.

10. Brenner für brennbares Gas nach Anspruch 9, **dadurch gekennzeichnet, dass** er aufweist:
- Mittel zum Erzeugen eines nicht entflammbaren Vorgemischstroms, der Vorgemischluft und ein brennbares Schwachgas enthält, und Mittel, um diesen Vorgemischstrom um die Mittelachse (x) in Drehung zu versetzen, und Mittel für das Ausstoßen des in Drehung versetzten Vorgemischstroms vor der Verbrennungsnase, wobei diese Mittel Düsen (17) oder kalibrierte Richtungsöffnungen mit hohem Durchsatz aufweisen, die in Beimischungsmitteln (11) angeordnet sind, die profiliert sind und auf einen Vorgemischraum (16) hin ausgerichtet sind;
- Mittel, die das Einspritzen eines komplementären ersten Stroms in der Mitte des Vorgemischstroms vor der Verbrennungsnase gestatten, wobei diese Mittel einen konischen Abweiser (18) am Ausgang des zentralen Rohrs (13) und Rippen (19) aufweisen, die den zentralen Luftstrom in Drehung versetzen; und
- Mittel, die das Einspritzen eines zweiten komplementären peripheren Stroms um den Vorgemischstrom herum vor der Verbrennungsnase gestatten, wobei diese Mittel aus Einspritzdüsen (20a, 20b) gebildet sind, die auf einem Kranz (14) des Endes oder der Vorderseite des Behälters (26a) angeordnet sind, wobei die Düsen gleichzeitig tangential zu einem auf der Mittelachse zentrierten Kreis ausgerichtet sind und nach vorne ausgerichtet sind.

11. Brenner nach dem vorhergehenden Anspruch, **dadurch gekennzeichnet, dass** er so ausgelegt ist, dass er einen Luftstrom in mindestens einen Vorgemischluftstrom und einen komplementären Luftstrom aufteilt, der mindestens einen komplementären zentralen Luftstrom und/oder einen komplementären peripheren Luftstrom aufweist.

12. Brenner nach irgendeinem der Ansprüche 9 bis 11, **dadurch gekennzeichnet, dass** er so ausgelegt ist, dass er den komplementären Strom in Drehung entlang einer gleichen Drehrichtung ausstößt wie der Vorgemischstrom.

13. Brenner nach Anspruch 9, **dadurch gekennzeichnet, dass** die Beimischungsmittel auch Einspritzmittel (17) aufweisen, um eine permanente Einspritzung von Vorgemischluft in einen Vorgemischraum (16) vor der Verbrennungsnase zu verwirklichen, wobei der Raum dazu bestimmt ist, mit einem Gehäuse (ZB) in Verbindung zu stehen, das das brennbare Gas enthält, wobei die Einspritzung so verwirklicht wird, dass das brennbare Gas in den Vorgemischraum (16) mitgerissen wird, das Vorgemisch durch Turbulenzen verwirklicht wird, die sich aus der Einspritzung ergeben, und das Vorgemisch in Richtung auf die Verbrennungsnase (6) geleitet wird, wobei gleichzeitig eine Drehung um die Mittelachse (x) eingeleitet wird.

14. Brenner nach einem der Ansprüche 9 bis 13, **dadurch gekennzeichnet, dass** er einen zylindrischen Behälter (7) aufweist mit:
- einer Umfangs-Doppelwand (24, 25), einem vorderen Ende (26a), das so ausgelegt ist, dass es am Ausgang den peripheren Luftstrom auf die Verbrennungsnase führt, und einem rückwärtigen Ende (26b), das so ausgelegt ist, dass es mindestens Luftströme aufnimmt, wobei die beiden Enden über einen Luftzirkulationsraum (27) miteinander in Verbindung stehen, der durch die Doppelwand begrenzt wird,
- Einlassöffnungen (8) auf der Umfangs-Doppelwand, die dazu bestimmt sind, zwischen einem als Vorgemischraum (16) bezeichneten Innenraum in dem Behälter und dem Äußeren (ZB) in einem Gehäuse, das das Gas enthält, Verbindungsstellen zu bilden,
- Leitungen in Form von hohlen Trägern (11), die sich in der Dicke der Doppelwand befinden und sich zwischen den Öffnungen (8) zwischen einem Luftstrom-Aufnahmeraum (10), der am rückwärtigen Ende (26b) angeordnet ist, und einem Vorausstoßraum (30) der peripheren Luft erstrecken, der sich auf dem vorderen Ende befindet, wobei die Leitungen Einspritzdüsen für Vorgemischluft (17) aufweisen, die so ausgelegt sind, dass sie die permanente Einspritzung von Vorgemischluft verwirklichen.

15. Brenner nach Anspruch 14, **dadurch gekennzeichnet, dass** er ein zentrales Rohr (13) aufweist, das auf der Mittelachse (x) im Inneren des zylindrischen Behälters (7) zentriert ist und sich zwischen den zwei Enden des Behälters (26a, 26b) erstreckt, wobei das Rohr aufweist:
- eine Außenfläche (35), die dazu bestimmt ist, den Vorgemischraum (16) mit der inneren Wand (31) der Doppelwand des Behälters zu begrenzen,
- Befestigungsmittel am Behälter und Aufnahmemittel für einen Luft- oder Gasbehälter (36), der hinter dem Rohr angeordnet ist,
- eine erste Vorrichtung mit Rippen (37), die vor dem Rohr angeordnet ist, wobei die Rippen so profiliert sind, dass sie eine Drehung des Vorgemischstroms während seines Abfließens zum Ausgang des Behälters erzeugen, wobei sich die Rippen in den Abflußraum des Vorgemischs zwischen der Außenwand des Rohrs (25) und der Innenwand (31) des Behälters erstrecken.

16. Brenner nach Anspruch 15, **dadurch gekennzeichnet, dass** er eine zweite Vorrichtung mit Rippen (19) aufweist, die im Inneren und benachbart zur Vorderseite des zentralen Rohrs angeordnet ist, wobei die Rippen auf einer zentralen Stange (51) befestigt sind und sich zwischen der Oberfläche (50) der Stange und der Innenwand (52) des zentralen Rohrs erstrecken.

17. Brenner nach den Ansprüchen 1 und 15 oder 16, **dadurch gekennzeichnet, dass** die zweite Lufteinspritzung mit Hilfe von Öffnungen (22) erfolgt, die auf einer Wand (23) in Form eines Vorsprungs des zentralen Rohrs angeordnet sind, wobei die Wand den Vorgemischraum (16) trennt und die Rückseite des zentralen Rohrs mit dem Luftbehälter (ZC) in Verbindung steht, wobei die Öffnungen durch Ventile geschlossen werden können, die durch tarierte Federn oder bedienbare Steuerungen bedient werden können.

18. Brenner nach Anspruch 14, **dadurch gekennzeichnet, dass** er Auslassbohrungen in Form von Düsen (20a, 20b) aufweist, die mit dem Vorausstoßraum (30) in der Doppelwand in Verbindung stehen und nach außen auf eine Innenwand des Behälters oder Entsprechendes (25) münden, wobei die Düsen in einem Kranz angeordnet und in Bezug auf die radiale Achse (R) des Behälters versetzt und nach vorne ausgerichtet sind.

19. Brenner nach Anspruch 18, **dadurch gekennzeichnet, dass** er eine erste Reihe von Düsen (20a), die zwischen 5° und 45° nach vorne und um 30° bis 65° in Bezug auf die radiale Achse (R) geneigt sind, und eine zweite Reihe von Düsen (20b) aufweist, die zwischen 25° bis 65° nach vorne und um 30° bis 70° in Bezug auf die radiale Achse geneigt sind.

20. Brenner nach Anspruch 16, **dadurch gekennzeichnet, dass** er einen "Brennkegel" aufweist, der einen konischen Abweiser (18) bildet, der nach dem zentralen Rohr (13) angeordnet und von ihm so beabstandet ist, dass er ein divergierendes Abfließen des zentralen Luftstroms bewirkt.

21. Brenner nach Anspruch 20, **dadurch gekennzeichnet, dass** der konische Abweiser (18) am Ende der axialen Stange (51) angeordnet ist, die das zentrale Rohr durchquert.

22. Brenner nach Anspruch 21, **dadurch gekennzeichnet, dass** der konische Abweiser (18) eine periphere Zahnung (52) und zentrale Öffnungen (43) aufweist, die in das Innere der Leitung der zentralen Stange münden.

23. Verbrennungsinstallation für ein brennbares Gas, **dadurch gekennzeichnet, dass** sie mindestens zwei Brenner nach irgendeinem der Ansprüche 9 bis 22 einsetzt oder aufweist, die so konfiguriert sind, dass die allgemeine Drehbewegung, die sich aus ihrem Gemischstrom vor der Verbrennungsnase ergibt, in eine gemeinsame Richtung gebracht wird.

## Claims

1. A process for effecting combustion of a lean combustible gas by means of at least one burner comprising a combustion nose on a central axis (x), **characterised in that** a non-inflammable pre-mixture containing pre-mixture air and a lean combustible gas is created and that said process comprises the following steps whereby there are ejected in front of the combustion nose:
- the non-inflammable pre-mixture in a pre-mixture flow in rotation around the central axis, and
- a complementary flow so as to attain an inflammability threshold of the mixture in front of the combustion nose, the flow being ejected in the centre of the pre-mixture flow by way of a central complementary flow and/or around the pre-mixture flow by way of a peripheral complementary flow,
said combustion being effected without a support flame.

2. A process according to claim 1 **characterised in that** the complementary flow is an air flow.

3. A process according to one of claims 1 and 2 **characterised in that** the pre-mixture flow is produced by incorporation of pre-mixture air into the combustible gas.

4. A process according to claim 3 **characterised in that** the incorporation operation is carried out in a vessel connected to the burner.

5. A process according to one of claims 3 and 4 **characterised in that** said incorporation operation is effected at an entry (8) of the combustible gas into the burner, by an injection of pre-mixture air in such a way that said pre-mixture air injection entrains the combustible gas into a pre-mixture space and effects pre-mixing by virtue of turbulence phenomena resulting from the injection and directs the pre-mixture in the direction of the combustion nose while initiating rotation around the central axis.

6. A process according to any one of the preceding claims **characterised in that** the complementary flow is ejected in rotation in the same direction of rotation as the pre-mixture flow.

7. A process according to one of the preceding claims **characterised in that**:
a) the central complementary flow is ejected in rotation in front of the combustion nose and in a divergent flow to penetrate into the pre-mixture flow, and
b) the peripheral complementary air flow is ejected in a convergent flow and in a strong spiral rotation.

8. A process according to claim 1 **characterised in that** the mixture of combustible gas and combustion air is produced by incorporation of a necessary quantity divided up of one in the other by numerous oriented jets.

9. A burner for combustible gas of the type comprising a combustion nose on a central axis (x), comprising:
- means for creating a non-inflammable pre-mixture flow containing pre-mixture air and a lean combustion gas,
- means for producing rotation of said pre-mixture flow around said central axis (x),
- means for ejection of the pre-mixture flow which is caused to rotate in front of the combustion nose,
- means permitting injection of a first complementary flow at the centre of the pre-mixture flow so as to achieve an inflammability threshold of the mixture in front of the combustion nose, and
- means permitting injection of a second peripheral complementary flow around the pre-mixture flow so as to achieve an inflammability threshold of the mixture in front of the combustion nose,
**characterised in that** said burner further comprises incorporation means comprising means (21) for injection of pre-mixture air, said injection means being so disposed as to effect incorporation of air in parallel relationship with the central axis progressively in dependence on the level of power used and so as to direct the pre-mixture flow in the direction of the combustion nose.

10. A burner for combustible gas according to claim 9 **characterised in that** it comprises:
- means for creating a non-inflammable pre-mixture flow containing pre-mixture air and a lean combustible gas, and means for causing rotation of said pre-mixture flow around said central axis (x), and means for ejection of the pre-mixture flow which is caused to rotate in front of the combustion nose, said means comprising nozzles (17) or calibrated orifices which are directional with a high flow rate and which are disposed in profiled incorporation means (11) oriented towards a pre-mixture space (16),
- means permitting injection of a first complementary flow at the centre of the pre-mixture flow in front of the combustion nose, said means comprising a conical deflector (18) at the outlet of the central tube (13) and fins (19) which cause the central air flow to rotate, and
- means permitting injection of a second peripheral complementary flow around the pre-mixture flow in front of the combustion nose, said means being formed by injection nozzles (20a, 20b) disposed on a ring (14) of the end or front face of the vessel (26a), said nozzles being oriented both tangentially to a circle centred on the central axis and oriented forwardly.

11. A burner according to the preceding claim **characterised in that** it is so configured as to divide an air flow into at least one pre-mixture air flow and a complementary air flow comprising at least one central complementary air flow and/or peripheral complementary air flow.

12. A burner according to any one of claims 9 to 11 **characterised in that** it is so configured as to eject the complementary flow in a condition of rotation in the same direction of rotation as the pre-mixture flow.

13. A burner according to claim 9 **characterised in that** the incorporation means also comprise injection means (17) for effecting permanent injection of pre-mixture air into a pre-mixture space (16) upstream of the combustion nose, said space being intended to be in communication with a chamber (ZB) containing the combustible gas, said injection being so effected as to entrain the combustible gas into the pre-mixture space (16), effect pre-mixture by turbulence phenomena resulting from injection and direct the pre-mixture in the direction of the combustion nose (6) while initiating rotation around the central axis (x).

14. A burner according to one of claims 9 to 13 **characterised in that** it comprises a cylindrical vessel (7) having:
- a peripheral double wall (24, 25), a front end (26a) configured to issue at the outlet the peripheral air flow on the combustion nose and a rear end (26b) configured to receive at least air flows, the two ends communicating with each other at least by way of an air circulation space (27) delimited by the double wall,
- intake openings (8) on the peripheral double wall being intended to mutually interface between an internal space in the vessel referred as the pre-mixture space (16) and the outside (ZB) in an enclosure containing the gas, and
- conduits in the form of hollow beams disposed in the thickness of the double wall and extending between the openings (6), between a space (10) for receiving air flow which is disposed at the rear end (26b) and a pre-ejection space (30) for the peripheral air which is disposed at the front end, said conduits comprising pre-mixture air injection nozzles (17) configured so as to effect said permanent injection of pre-mixture air.

15. A burner according to claim 14 **characterised in that** it comprises a central tube (23) centred on the central axis (x) in the interior of the cylindrical vessel (7) and extending between the two ends of the vessel (26a, 26b), said tube comprising:
- an external surface (35) intended to delimit the pre-mixture space (16) with the internal wall (31) of the double wall of the vessel,
- means for fixing to the vessel and for receiving an air or gas vessel (36) disposed at the rear of the tube,
- a first fin arrangement (37) disposed at the front of the tube, said fins being profiled so as to create rotation of the pre-mixture flow upon its flow towards the outlet of the vessel, said fins extending in the pre-mixture flow space between the external wall of the tube (35) and the internal wall (31) of the vessel.

16. A burner according to claim 15 **characterised in that** it comprises a second fin arrangement (19) disposed in the interior and in the vicinity of the front of the central tube, said fins being fixed on a central pole (21) and extending between the surface (50) of the pole and the internal surface (52) of the central tube.

17. A burner according to claims 1 and 15 or 16 **characterised in that** the second injection of air is effected by way of orifices (22) on a wall (23) in the form of a shoulder of the central tube, said wall separating the pre-mixture space (16) with the rear of the central tube in communication with the air vessel (ZC), said orifices being closed by flaps operable by calibrated springs or actuable controls.

18. A burner according to claim 14 **characterised in that** it comprises outlet apertures in the form of nozzles (20a, 20b) communicating with the pre-ejection space (30) in the double wall and opening towards the exterior on an internal wall of the vessel or equivalent (25), said nozzles being disposed in a ring and offset with respect to the radial axis (R) of the vessel and directed forwardly.

19. A burner according to claim 18 **characterised in that** it comprises a first series of nozzles (20a) inclined at 5° to 45° forwardly and 30 to 65° with respect to the radial axis (R) and a second series of nozzles (20b) inclined at 25 to 65° forwardly and 30 to 70° with respect to the radial axis.

20. A burner according to claim 16 **characterised in that** it comprises a "burning cone" forming a conical deflector (18) disposed downstream of the central tube (13) and spaced therefrom so as to provide a divergent outlet flow of the central air flow.

21. A burner according to claim 20 **characterised in that** the conical deflector (18) is disposed at the end of the axial pole (51) passing through the central tube.

22. A burner according to claim 21 **characterised in that** the conical deflector (18) comprises a peripheral tooth arrangement (52) and central orifices (43) opening at the interior of the conduit of the central pole.

23. An installation for combustion of a combustible gas **characterised in that** it uses or comprises at least two burners according to one of claims 9 to 22 which are so configured as to mesh in a common direction the overall rotational movement resulting from their mixture flow in front of the combustion nose.
